# EUROPÄISCHE PATENTSCHRIFT

(11) **EP 3 820 759 B1**
(45) Veröffentlichungstag und Bekanntmachung des Hinweises auf die Patenterteilung: **19.02.2025**
(21) Anmeldenummer: 19769067.0
(22) Anmeldetag: 02.09.2019
(51) Int. Cl.: H05B 45/58

(54) **VERFAHREN ZUM BETREIBEN EINES LED-SIGNALGEBERS, LED-SIGNALGEBER UND VERKEHRSTECHNISCHE ANLAGE**
LED-SIGNALING DRIVING METHOD, LED-SIGNALING DEVICE AND TRAFFIC SYSTEM
PROCÉDÉ DE GÉSTION D'UN GÉNÉRATEUR DE SIGNAL LED, GÉNÉRATEUR DE SIGNAL LED ET SYSTÈME DE TRAFIC

(30) Priorität: 06.09.2018 DE 102018215121
(43) Veröffentlichungstag der Anmeldung: 19.05.2021
(73) Patentinhaber: Siemens Mobility GmbH, 81739 München (DE)
(72) Erfinder: HUFNAGEL, Michael, 16540 Hohen Neuendorf (DE); PÖPPLOW, Norbert, 15732 Eichwalde (DE)
(74) Vertreter: Siemens Patent Attorneys
(86) Internationale Anmeldenummer: PCT/EP2019/073292
(87) Internationale Veröffentlichungsnummer: WO 2020/048897

(56) Entgegenhaltungen:
- EP-A2- 2 131 628
- EP-B1- 2 463 174
- EP-B1- 2 589 264
- WO-A1-2007/036509
- WO-A1-2015/073954
- DE-A1- 19 948 718
- DE-C2- 19 948 718
- DE-U1- 202013 103 303

## Beschreibung

Die Erfindung betrifft ein Verfahren zum Betreiben eines LED-Signalgebers für den Schienen- oder Straßenverkehr, bei dem Messwerte von wenigstens einem Betriebsparameter einer LED-Lichtquelle des LED-Signalgebers erfasst und ausgewertet werden.

Weiterhin betrifft die Erfindung einen LED-Signalgeber für den Schienen- oder Straßenverkehr, mit einer LED-Lichtquelle, mit wenigstens einer Sensoreinrichtung, die zum Erfassen von Messwerten von wenigstens einem Betriebsparameter der LED-Lichtquelle ausgebildet ist, und mit wenigstens einer mit der Sensoreinrichtung verbundenen Auswerteeinrichtung, die zum Auswerten der Messwerte des wenigstens einen Betriebsparameters ausgebildet ist.

Schließlich betrifft die Erfindung auch eine verkehrstechnische Anlage mit wenigstens einem LED-Signalgeber, wobei der LED-Signalgeber eine LED-Lichtquelle, wenigstens eine zum Erfassen von Messwerten wenigstens eines Betriebsparameters der LED-Lichtquelle ausgebildete Sensoreinrichtung aufweist, und mit einer mit dem LED-Signalgeber verbundenen externen Stelle, insbesondere einem Stellwerk, und mit wenigstens einer zur Auswertung der Messwerte des wenigstens einen Betriebsparameters ausgebildeten Auswerteeinrichtung.

Verfahren und Vorrichtungen der genannten Art sind aus dem Stand der Technik bekannt und beispielsweise in der EP 2 589 264 B1, WO2015073954A1 oder der WO 2007/036509 A1 beschrieben. Diese Dokumente beschreiben LED-Signalgeber, die bei einem Ausfall ein Störungssignal an ein Stellwerk übermitteln, um eine Gefahr für den Betrieb der verkehrstechnischen Anlagen auszuschließen.

Die LED-Lichtquellen von bekannten LED-Signalgebern werden nach einer definierten Anwendungsdauer ausgetauscht, um einen Ausfall der LED-Lichtquellen zu vermeiden. Allerdings ist die dabei verwendete maximale Anwendungsdauer relativ kurz bemessen, damit ein Ausfall vor dem Ablauf der Anwendungsdauer mit sehr hoher Sicherheit ausgeschlossen werden kann. Dies hat natürlich den Nachteil, dass die LED-Lichtquellen in vielen Fällen zu früh ausgetauscht werden, obwohl ihre Lebensdauer eigentlich noch nicht beendet ist. Dies führt zu einem erhöhten Wartungsaufwand und insgesamt erhöhten Wartungskosten der verkehrstechnischen Anlage.

Es ist daher die Aufgabe der vorliegenden Erfindung, Verfahren und Vorrichtungen der eingangs genannten Art bereitzustellen, durch die die Wartungsaufwendungen einer verkehrstechnischen Anlage reduziert werden können.

Das Verfahren der eingangs genannten Art löst die Aufgabe durch den Gegenstand von Anspruch 1.

Der LED-Signalgeber der eingangs genannten Art löst die Aufgabe durch den Gegenstand von Anspruch 5.

Schließlich löst die verkehrstechnische Anlage der eingangs genannten Art die Aufgabe durch den Gegenstand von Anspruch 7.

Die erfindungsgemäße Lösung hat den Vorteil, dass durch die Nutzung des in der Zukunft liegenden Ausfallzeitpunktes des LED-Signalgebers eine Wartung des LED-Signalgebers für den Betreiber sehr gut planbar ist. Durch die Erfindung kann ein Wartungseinsatz, bei dem beispielsweise die LED-Lichtquelle getauscht wird, bereits weit im Voraus eingeplant werden. Dadurch lassen sich sehr viel besser als bisher Einsatzpläne erstellen und kurzfristige Notfalleinsätze können vermieden werden. Durch das Vermeiden von spontan durchzuführenden Wartungen können die Betriebskosten des Betreibers reduziert werden.

Die erfindungsgemäße Lösung kann durch vorteilhafte Ausführungsformen weiterentwickelt werden, die im Folgenden beschrieben sind.

So kann in einer vorteilhaften Weiterbildung des erfindungsgemäßen Verfahrens als der wenigstens eine Betriebsparameter von der LED-Lichtquelle Temperatur, erzeugte Lichtstärke und/oder LED-Strom erfasst werden. Dies hat den Vorteil, dass diese speziellen Betriebsparameter einzeln oder zusammen besonders geeignet sind, um den Ausfallzeitpunkt des LED-Signalgebers zu prognostizieren. Die Erfassung von allen drei Betriebsparametern zusammen hat sich als besonders vorteilhaft erwiesen.

Um die Genauigkeit des prognostizierten Ausfallzeitpunktes zu verbessern, kann beim Auswerten wenigstens eine Zeitreihe von Messwerten erzeugt werden, die beim Prognostizieren des Ausfallzeitpunkts berücksichtigt werden. Es hat sich gezeigt, dass das Bilden und Auswerten von Zeitreihen eine einfache und zuverlässige Prognose des Ausfallzeitpunkts zulässt. Ferner kann beim Prognostizieren ermittelt werden, wann eine Lichtstärke der LED-Lichtquelle unterhalb eines zulässigen Niveaus fallen wird.

Um den Ausfallzeitpunkt des jeweiligen erfindungsgemäßen LED-Signalgebers dem Betreiber zentral zur Verfügung zu stellen, wird der prognostizierte Ausfallzeitpunkt, ein für den prognostizierten Ausfallzeitpunkt repräsentatives Signal oder die Messwerte des wenigstens einen Betriebsparameters vom LED-Signalgeber an eine externe Stelle, insbesondere ein Stellwerk, übermittelt.

Erfindungsgemäß wird der LED-Signalgeber so betrieben, dass er mit einem Glühlampen-Signalgeber im Wesentlichen kompatibel ist. Dies hat den Vorteil, dass die Erfindung auch für sogenannte Retrofitlösungen geeignet ist und in alten, bestehenden Anlagen ohne Änderungen oder Anpassungen verwendet werden kann.

Um bei Altanlagen den ermittelten Ausfallzeitpunkt auf besonders einfache Weise an die externe Stelle zu melden, wird das repräsentative Signal dadurch übermittelt, dass eine Hauptfaden-/Nebenfaden-Umschaltung an die externe Stelle signalisiert wird. Die Hauptfaden-/Nebenfaden-Umschaltung war und ist bei Glühlampensignalgebern möglich. Dadurch sind die dafür nötigen Signalleitungen und Auswerteeinrichtungen bei Altanlagen in der externen Stelle, z. B. im Stellwerk, vorhanden. Durch diese Ausgestaltung ist eine besonders kostengünstige Möglichkeit geschaffen, den prognostizierten Ausfallzeitpunkt der externen Stelle mitzuteilen. Hierbei wird z. B. von einem Hauptfadensignal auf ein Nebenfadensignal umgestellt, sobald der prognostizierte Ausfallzeitpunkt des LED-Signalgebers eine vorbestimmte relative Zeitspanne in die Zukunft unterschreitet. Diese Zeitspanne ist so gewählt, dass genügend Zeit für eine geplante Wartung und einen Austausch des LED-Signalgebers vorhanden ist. Die Hauptfaden-/Nebenfaden-Umschaltung kann in der externen Stelle leicht erkannt werden, weil die dafür nötige Ausstattung zur Erkennung der Umschaltung vorhanden ist.

Der erfindungsgemäße LED-Signalgeber weist wenigstens eine Schnittstelle aufweisen und die Auswerteeinrichtung ist ausgebildet, ein für den Ausfallzeitpunkt repräsentatives Signal an der Schnittstelle bereitzustellen. Dies hat den Vorteil, dass durch die Schnittstelle das repräsentative Signal auf einfach Weise an die externe Stelle kommuniziert werden kann.

In einer vorteilhaften Weiterbildung der erfindungsgemäßen verkehrstechnischen Anlage kann der LED-Signalgeber nach einer der zuvor genannten Ausführungsformen ausgebildet sein.

Um möglichst viele Daten übermitteln zu können, kann die Schnittstelle als bi-direktionale digitale Schnittstelle ausgebildet ist.

Im Folgenden wird die Erfindung mit Bezug auf die beigefügten Zeichnungen erläutert.

Es zeigen:
- Figur 1: eine schematische Darstellung einer erfindungsgemäßen verkehrstechnischen Anlage in einer ersten beispielhaften Ausführungsform;
- Figur 2: eine schematische Darstellung einer weiteren Ausführungsform der erfindungsgemäßen verkehrstechnischen Anlage.

Zunächst wird die Erfindung mit Bezug auf die beispielhafte Ausführungsform in Figur 1 beschrieben.

Figur 1 zeigt eine erfindungsgemäße verkehrstechnische Anlage 1, die einen LED-Signalgeber 2 und ein Stellwerk 3 umfasst. Unter einer verkehrstechnischen Anlage ist hier eine Eisenbahnanlage zu verstehen, alternativ könnte es selbstverständlich aber auch eine Anlage mit anderen schienengebundenen Fahrzeugen, wie beispielsweise Straßenbahnen oder U-Bahnen, sein oder eine Anlage mit Straßenverkehrsfahrzeugen. Das Stellwerk 3 stellt eine zum LED-Signalgeber 2 externe Stelle dar.

In Figur 1 ist zur Vereinfachung lediglich ein LED-Signalgeber 2 dargestellt. Selbstverständlich weist die verkehrstechnische Anlage mehrere LED-Signalgeber 2 auf, wie allgemein üblich. Die LED-Signalgeber 2 dienen in üblicher Weise dem Anzeigen von Lichtsignalen, wie beispielsweise Rot oder Grün, um einem Fahrzeugführer z. B. anzuzeigen, ob eine Fahrstraße frei oder belegt ist.

Der LED-Signalgeber 2 weist eine LED-Lichtquelle 4 und eine mit der LED-Lichtquelle 4 verbundenen Ansteuereinrichtung 5 auf, die zum Steuern der LED-Lichtquelle 4 ausgebildet ist. Die Ansteuereinrichtung 5 wiederum umfasst eine Sensoreinrichtung 6 und eine mit der Sensoreinrichtung 6 verbundene Auswerteeinrichtung 7 sowie eine Umschalteinrichtung 8 und eine Schnittstelle 9.

Die LED-Lichtquelle 4 ist in an sich bekannter Weise ausgebildet und wird über die Ansteuereinrichtung 5 im Betrieb mit der nötigen elektrischen Spannung versorgt. Die LED-Lichtquelle 4 erzeugt das für den LED-Signalgeber 2 nötige Licht, um den gewünschten Signalbegriff zu erzeugen.

Die Sensoreinrichtung 6 ist zum Erfassen von Messwerten von Betriebsparametern der LED-Lichtquelle 4 ausgebildet. Bei der in Figur 1 dargestellten beispielhaften Ausführungsform umfasst die Sensoreinrichtung 6 Sensoren bzw. Messeinrichtungen, die Messwerte für die Betriebsparameter Temperatur, erzeugte Lichtstärke und den LED-Strom erzeugen. Die Messwerte dieser Betriebsparameter werden von der Sensoreinrichtung 6 an die Auswerteeinrichtung 7 übermittelt.

Die Auswerteeinrichtung 7 ist beispielsweise als ein Mikrocontroller ausgebildet, der zum Auswerten der Messwerte der genannten Betriebsparameter ausgebildet ist. Im Betrieb erzeugt die Auswerteeinrichtung 7 aus den von der Sensoreinrichtung 6 gelieferten Messwerten zu Temperatur, erzeugter Lichtstärke und LED-Strom eine Zeitreihe der Messwerte. Unter Anwendung von beispielsweise einem gängigen Forecast-Algorithmus ermittelt die Auswerteeinrichtung 7, wann eine Lichtstärke der LED-Lichtquelle 4 unterhalb von einem zulässigen Niveau fallen wird. Dieser Zeitpunkt wird von der Auswerteeinrichtung 7 beispielsweise als prognostizierter Ausfallzeitpunkt für die LED-Lichtquelle 4 und somit für den LED-Signalgeber 2 genommen.

Der ermittelte Ausfallzeitpunkt des LED-Signalgebers 2 wird anschließend quasi codiert an das Stellwerk 3 übermittelt wie im Folgenden beschrieben. Das Stellwerk 3 ist bei der beispielhaften Ausführungsform in Figur 1 eine vom LED-Signalgeber 2 gesehen externe Stelle.

Zur Kommunikation mit dem Stellwerk 3 weist der LED-Signalgeber 2 die Schnittstelle 9 auf, die in der beispielhaften Ausführungsform in Figur 1 als analoge Schnittstelle ausgebildet ist.

Der LED-Signalgeber 2 ist in der beispielhaften Ausführungsform in Figur 1 so ausgebildet, dass er mit einem Glühlampensignalgeber im Wesentlichen kompatibel ist. Die dargestellte verkehrstechnische Anlage 1 war ursprünglich für die Verwendung von Glühlampensignalgebern ausgebildet. Daher ist eine Verbindung 10 zwischen dem Stellwerk 3 und dem LED-Signalgeber 2 noch für die Verbindung mit einem Glühlampensignalgeber ausgebildet. In Figur 1 besteht die Verbindung 10 aus zwei Leitungen, mit denen bei einem Glühlampensignalgeber ein Hauptfaden- und Nebenfaden-Betrieb möglich war. Daher können die Leitungen der Verbindung 10 auch als Hauptfaden-Leitung 11 und Nebenfaden-Leitung 12 bezeichnet werden.

Die Auswerteeinrichtung 7 prognostiziert im Betrieb des LED-Signalgebers 2 kontinuierlich seinen Ausfallzeitpunkt. Wenn dieser Ausfallzeitpunkt weiter an die Gegenwart rückt und dabei eine vorbestimmte Grenze unterschreitet, also beispielsweise lediglich zwei Wochen in der Zukunft liegt, wird dies dem Stellwerk 3 signalisiert. Hierzu aktiviert die Auswerteinrichtung 7 die Umschalteinrichtung 8, um von einem sogenannten Hauptfaden-Betrieb auf einen Nebenfaden-Betrieb umzustellen. Über die Verbindung 10 wird dies dem Stellwerk 3 mitgeteilt. Hierfür wird bei der Ausführungsform in Figur 1 der für den Betrieb der LED-Lichtquelle 4 nötige Strom nicht mehr über die Hauptfaden-Leitung 11 bezogen, sondern über die Nebenfaden-Leitung 12. Dies wird in dem Stellwerk 3 registriert und dadurch erkannt, dass der Ausfallzeitpunkt des LED-Signalgebers 2 die vorbestimmte Schwelle unterschritten hat.

Die Verbindung 10 kann alternativ, z. B. bei Neuanlagen, selbstverständlich auch in anderer Weise ausgeführt sein, beispielsweise auch als kabellose Verbindung mittels WLAN oder GSM-R.

Bei der Ausführungsform in Figur 1 weist die analoge Schnittstelle 9 zwei analoge Eingänge auf, die zum Anschluss der Hauptfaden-Leitung 11 und der Nebenfaden-Leitung 12 nötig sind.

Die Ausführungsform in Figur 1 hat den zusätzlichen Vorteil, dass sie in alte Anlagen, die für den Betrieb von Glühlampensignalgebern ausgebildet sind, als ein Retrofit ohne weitere Änderung der gegebenenfalls alten Infrastruktur eingebaut werden kann. Trotzdem kann der prognostizierte Ausfallzeitpunkt des LED-Signalgebers 2 an das Stellwerk 3 gemeldet werden. Dadurch fallen für den Betreiber der verkehrstechnischen Anlage 1 keine Umbaukosten an.

Im Folgenden wird die weitere Ausführungsform einer erfindungsgemäßen verkehrstechnischen Anlage 1, die in Figur 2 schematisch dargestellt ist, beschrieben. Der Einfachheit halber werden lediglich die Unterschiede zu der in Figur 1 dargestellten Ausführungsform beschrieben.

Bei der beispielhaften Ausführungsform in Figur 2 ist die Verbindung 10 als eine bi-direktionale Verbindung zur Übermittlung von digitalen Informationen ausgebildet. Entsprechend ist die Schnittstelle 9 des LED-Signalgebers in Figur 2 als eine bi-direktionale digitale Schnittstelle ausgebildet. Im Gegensatz zur Ausführungsform in Figur 1 können über die Verbindung 10 in Figur 2 mehr Informationen, d. h. eine größere Datenmenge, übermittelt werden. Anders als in Figur 1 ist bei der Ausführungsform in Figur 2 die Auswerteeinrichtung 7 im Stellwerk 3 angeordnet. Im Stellwerk 3 steht mehr Rechenleistung zur Verfügung, so dass die Auswerteeinrichtung 7 bei der Ausführungsform in Figur 2 in der Lage ist, komplexe Rechenoperationen mit komplexeren Algorithmen auszuführen. Hierfür werden bei der Ausführungsform in Figur 2 sämtliche von der Sensoreinrichtung 6 erfassten Messwerte der verschiedenen Betriebsparameter der LED-Lichtquelle 4 an die Auswerteeinrichtung 7 im Stellwerk 3 über die Verbindung 10 übermittelt. Die Auswertung der Messwerte und die Bestimmung des in der Zukunft liegenden Ausfallzeitpunkts des LED-Signalgebers 2 werden bei der Ausführungsform in Figur 2 im Stellwerk 3 durchgeführt. Dadurch ist bei der Ausführungsform in Figur 2 keine eigene Auswerteeinrichtung nötig. Da der LED-Signalgeber 2 bei der Ausführungsform in Figur 2 keinen Glühlampensignalgeber ersetzen muss und somit auch nicht die Hauptfaden-/Nebenfaden-Umschaltung nutzt, ist bei der Ausführungsform in Figur 2 auch keine Umschalteinrichtung nötig.

Auch wenn es in den Figuren 1 und 2 nicht dargestellt ist, so ist es dennoch möglich, dass auch bei der Ausführungsform in Figur 2 die Auswerteeinrichtung 7 in dem LED-Signalgeber 2 angeordnet ist und der prognostizierte Ausfallzeitpunkt des LED-Signalgebers über die leistungsstärkere Verbindung 10 an das Stellwerk 3 gemeldet wird.

## Patentansprüche

1. Verfahren zum Betreiben eines LED-Signalgebers (2) für den Schienen- oder Straßenverkehr, bei dem
Messwerte von wenigstens einem Betriebsparameter einer LED-Lichtquelle (4) des LED-Signalgebers (2) erfasst und ausgewertet werden,
wobei der LED-Signalgeber (2) so betrieben wird, dass er mit einem Glühlampen-Signalgeber im Wesentlichen kompatibel ist und
wobei ein in der Zukunft liegender Ausfallzeitpunkt des LED-Signalgebers (2) unter Berücksichtigung der Messwerte des wenigstens einen Betriebsparameters ermittelt wird und,
wenn der ermittelte Ausfallzeitpunkt eine vorbestimmte Grenze unterschreitet, dies an ein Stellwerk (3) dadurch signalisiert wird, dass von einem Hauptfaden-Betrieb auf einen Nebenfaden-Betrieb umgestellt wird.

2. Verfahren nach Anspruch 1,
**dadurch gekennzeichnet, dass** als der wenigstens eine Betriebsparameter von der LED-Lichtquelle (4) Temperatur, erzeugte Lichtstärke und/oder LED-Strom erfasst werden.

3. Verfahren nach Anspruch 1 oder 2,
**dadurch gekennzeichnet, dass** beim Auswerten wenigstens eine Zeitreihe von Messwerten erzeugt wird, die beim Ermitteln des Ausfallzeitpunkts berücksichtigt wird.

4. Verfahren nach einem der oben genannten Ansprüche,
**dadurch gekennzeichnet, dass** ermittelt wird, wann eine Lichtstärke der LED-Lichtquelle (4) unterhalb eines zulässigen Niveaus fallen wird.

5. LED-Signalgeber (2) für den Schienen- oder Straßenverkehr, mit einer LED-Lichtquelle (4),
mit wenigstens einer Sensoreinrichtung (6), die zum Erfassen von Messwerten von wenigstens einem Betriebsparameter der LED-Lichtquelle (4) ausgebildet ist, und
mit wenigstens einer mit der Sensoreinrichtung (6) verbundenen Auswerteeinrichtung (7), die zum Auswerden der Messwerte des wenigstens einen Betriebsparameters ausgebildet ist, wobei der LED-Signalgeber (2) so betrieben wird, dass er mit einem Glühlampen-Signalgeber im Wesentlichen kompatibel ist, und wobei
die Auswerteeinrichtung (7) ausgebildet ist, einen in der Zukunft liegenden Ausfallzeitpunkt der LED-Lichtquelle (4) unter Berücksichtigung der Messwerte des wenigstens einen Betriebsparameters zu ermitteln und
der Signalgeber (2) wenigstens eine Schnittstelle (9) aufweist und
der Signalgeber (2) wenigstens eine mit der Schnittstelle (9) verbundene Umschalteinrichtung (8) umfasst, mittels der von einem Hauptfaden-Betrieb auf einen Nebenfaden-Betrieb umstellbar ist,
wobei die Auswerteeinrichtung (7) die Umschalteinrichtung (8) aktiviert, wenn der Ausfallzeitpunkt eine vorbestimmte Grenze unterschreitet, um von dem Hauptfaden-Betrieb auf den Nebenfaden-Betrieb umzustellen.

6. LED-Signalgeber nach Anspruch 5,
**dadurch gekennzeichnet, dass** die Schnittstelle (9) als eine analoge Schnittstelle ausgebildet ist.

7. Verkehrstechnische Anlage
mit wenigstens einem LED-Signalgeber (2),
wobei der LED-Signalgeber (2) eine LED-Lichtquelle (4) und wenigstens eine zum Erfassen von Messwerten wenigstens eines Betriebsparameters der LED-Lichtquelle (4) ausgebildete Sensoreinrichtung (6) aufweist, und
mit einem mit dem LED-Signalgeber (2) verbundenen Stellwerk (3),
und mit wenigstens einer zur Auswertung der Messwerte des wenigstens einen Betriebsparameters ausgebildeten Auswerteeinrichtung (7),
**dadurch gekennzeichnet, dass**
die Auswerteeinrichtung (7) ausgebildet ist, einen in der Zukunft liegenden Ausfallzeitpunkt des LED-Signalgebers (2) unter Berücksichtigung des wenigstens einen Betriebsparameters zu ermitteln und der LED-Signalgeber (2) nach einem der oben genannten Ansprüche 5 bis 6 ausgebildet ist.

## Claims

1. Method for operating an LED signal emitter (2) for rail or road traffic, in which
measurement values of at least one operating parameter of an LED light source (4) of the LED signal emitter (2) are recorded and evaluated,
wherein the LED signal emitter (2) is operated such that it is essentially compatible with an incandescent bulb signal emitter and
wherein a failure time point of the LED signal emitter (2) which lies in the future is ascertained while taking into consideration the measurement values of the at least one operating parameter and,
if the ascertained failure time point lies below a predetermined limit, then this is signalled to a signal box (3) by shifting from main filament operation to auxiliary filament operation.

2. Method according to claim 1,
**characterised in that**
temperature, generated light intensity and/or LED current are recorded as the at least one operating parameter of the LED light source (4).

3. Method according to claim 1 or 2,
**characterised in that**
during the evaluation, at least one time series of measurement values is generated, which is taken into consideration during the ascertaining of the failure time point.

4. Method according to one of the claims cited above,
**characterised in that**
it is ascertained when a light intensity of the LED light source (4) will fall below a permissible level.

5. LED signal emitter (2) for rail or road traffic, with an LED light source (4),
with at least one sensor facility (6), which is embodied to record measurement values of at least one operating parameter of the LED light source (4), and
with at least one evaluation facility (7) which is connected to the sensor facility (6) and is embodied to evaluate the measurement values of the at least one operating parameter, wherein the LED signal emitter (2) is operated such that it is substantially compatible with an incandescent bulb signal emitter, and wherein
the evaluation facility (7) is embodied to ascertain a failure time point of the LED light source (4) which lies in the future while taking into consideration the measurement values of the at least one operating parameter and
the signal emitter (2) has at least one interface (9) and the signal emitter (2) comprises at least one switchover facility (8) which is connected to the interface (9) and by means of which it is possible to switch over from main filament operation to auxiliary filament operation,
wherein the evaluation facility (7) activates the switchover facility (8) if the failure time point lies below a predetermined limit, in order to shift from the main filament operation to the auxiliary filament operation.

6. LED signal emitter according to claim 5,
**characterised in that**
the interface (9) is embodied as an analogue interface.

7. Traffic engineering installation
with at least one LED signal emitter (2),
wherein the LED signal emitter (2) has an LED light source (4) and at least one sensor facility (6) embodied to record measurement values of at least one operating parameter of the LED light source (4), and
with a signal box (3) connected to the LED signal emitter (2), and with at least one evaluation facility (7) embodied to evaluate the measurement values of the at least one operating parameter,
**characterised in that**
the evaluation facility (7) is embodied to ascertain a failure time point of the LED signal emitter (2) which lies in the future while taking into consideration the at least one operating parameter and the LED signal emitter (2) is embodied according to one of claims 5 to 6 cited above.

## Revendications

1. Procédé pour faire fonctionner un donneur (2) de signal DEL pour la circulation ferroviaire ou routière, dans lequel on détecte et on évalue des valeurs de mesure d'au moins un paramètre de fonctionnement d'une source (4) lumineuse DEL du donneur (2) de signal DEL,
dans lequel on fait fonctionner le donneur (2) de signal DEL, de manière à être sensiblement compatible avec un donneur de signal à lampe incandescente
et
dans lequel on détermine un instant de défaillance se trouvant dans l'avenir du donneur (2) de signal DEL en tenant compte des valeurs de mesure du au moins un paramètre de fonctionnement et, si l'instant de défaillance déterminé est inférieur à une limite donnée à l'avance, on le signale à un poste (3) de manœuvre, en sorte de passer d'un fonctionnement en mode principal à un fonctionnement en mode auxiliaire.

2. Procédé suivant la revendication 1,
**caractérisé en ce que** l'
on relève la température, l'intensité lumineuse produite et/ou le courant DEL comme le au moins un paramètre de fonctionnement de la source (4) lumineuse DEL.

3. Procédé suivant la revendication 1 ou 2,
**caractérisé en ce que** l'
on produit lors de l'évaluation, au moins une série temporelle de valeurs de mesure que l'on prend en compte, lors de la détermination de l'instant de défaillance.

4. Procédé suivant l'une des revendications mentionnées ci-dessus,
**caractérisé en ce que** l'
on détermine, quand une intensité lumineuse de la source (4) lumineuse DEL s'abaisse en-dessous d'un niveau admissible.

5. Donneur (2) de signal DEL pour la circulation ferroviaire ou routière, comprenant une source (4) lumineuse DEL,
comprenant au moins un dispositif (6) capteur, qui est constitué pour la détection de valeurs de mesure d'au moins un paramètre de fonctionnement de la source (4) lumineuse DEL et
comprenant au moins un dispositif (7) d'évaluation, qui est relié au dispositif (6) capteur et qui est constitué pour l'évaluation des valeurs de mesure du au moins un paramètre de fonctionnement, dans lequel on fait fonctionner le donneur (2) de signal DEL, de manière à ce qu'il soit sensiblement compatible avec un donneur de signal à lampe incandescente,
et dans lequel
le dispositif (7) d'évaluation est constitué pour déterminer un instant la défaillance se trouvant dans l'avenir de la source (4) lumineuse DEL, en tenant compte des valeurs de mesure du au moins un paramètre de fonctionnement et
le donneur (2) de signal a au moins une interface (9) et
le donneur (2) de signal comprend au moins un dispositif (8) de commutation relié à l'interface (9), au moyen duquel on peut passer d'un fonctionnement en mode principal à un fonctionnement en mode auxiliaire,
dans lequel le dispositif (7) d'évaluation active le dispositif (8) de commutation, lorsque l'instant de défaillance est inférieur à une limite déterminée à l'avance afin de passer du fonctionnement en mode principal au fonctionnement en mode auxiliaire.

6. Donneur de signal DEL suivant la revendication **5,**
**caractérisé en ce que**
l'interface (9) est constituée sous la forme d'une interface analogique.

7. Installation de la technique de circulation,
comprenant au moins un donneur (2) de signal DEL,
dans lequel le donneur (2) de signal DEL a une source (4) lumineuse DEL et au moins un dispositif (6) capteur constitué pour la détection de valeurs de mesure d'au moins un paramètre de fonctionnement de la source (4) lumineuse DEL, et
comprenant un poste (3) de manœuvre relié au donneur (2) de signal DEL,
et comprenant au moins un dispositif (7) d'évaluation constitué pour l'évaluation des valeurs de mesure du au moins un paramètre de fonctionnement,
**caractérisé en ce que**
le dispositif (7) d'évaluation est constitué pour déterminer un instant de défaillance se trouvant dans l'avenir du donneur (2) de signal DEL en prenant en compte le au moins un paramètre de fonctionnement et le donneur (2) de signal DEL est constitué suivant l'une des revendications 5 à 6 mentionnées ci-dessus.
